# EUROPÄISCHE PATENTSCHRIFT

(11) **EP 4 110 155 B1**
(45) Veröffentlichungstag und Bekanntmachung des Hinweises auf die Patenterteilung: **21.05.2025**
(21) Anmeldenummer: 21704512.9
(22) Anmeldetag: 10.02.2021
(51) Int. Cl.: A47L 15/00, A47L 15/42

(54) **SYSTEM MIT EINER GESCHIRRSPÜLMASCHINE UND VERFAHREN ZUM BETREIBEN EINER GESCHIRRSPÜLMASCHINE**
SYSTEM COMPRISING A DISHWASHER, AND METHOD FOR OPERATING A DISHWASHER
SYSTÈME COMPRENANT UN LAVE-VAISSELLE, ET PROCÉDÉ DE FONCTIONNEMENT D'UN LAVE-VAISSELLE

(30) Priorität: 27.02.2020 DE 102020202501
(43) Veröffentlichungstag der Anmeldung: 04.01.2023
(73) Patentinhaber: BSH Hausgeräte GmbH, 81739 München (DE)
(72) Erfinder: TERRÁDEZ ALEMANY, Maria, 80469 München (DE); TUTAL, Berkay Ogulcan, 81737 München (DE)
(86) Internationale Anmeldenummer: PCT/EP2021/053146
(87) Internationale Veröffentlichungsnummer: WO 2021/170405

(56) Entgegenhaltungen:
- DE-A1- 102017 118 023
- DE-A1- 102017 212 316
- US-A1- 2018 214 001

## Beschreibung

Die vorliegende Erfindung betrifft ein System mit einer Geschirrspülmaschine, wie beispielsweise einer Haushalts-Geschirrspülmaschine, sowie ein Verfahren zum Betreiben einer Geschirrspülmaschine.

Eine Haushalts-Geschirrspülmaschine umfasst mitunter einen durch eine Tür verschließbaren Spülbehälter mit einer Anzahl von Spülgutaufnahmen zur Aufnahme von Spülgut und eine Steuerungsvorrichtung zum Durchführen eines Spülprogramms aus einer Mehrzahl von Spülprogrammen zum Spülen von Spülgut.

Zur Beladung der Spülgutaufnahmen des Spülbehälters erfährt der Benutzer lediglich Hilfe aus der gedruckten Bedienungsanleitung der Geschirrspülmaschine, dem gedruckten Handbuch der Geschirrspülmaschine oder aus Lehrvideos aus dem Internet. Dies ist für den Benutzer allerdings alles sehr aufwendig und wird regelmäßig auch nicht genutzt.

Auch erhält der Benutzer herkömmlicherweise keinen Hinweis, wenn er ein bestimmtes Spülgut, beispielsweise ein Besteck- oder Geschirrteil aus Silber, Aluminium, Kupfer, Zinn oder Holz in die Geschirrspülmaschine einräumen möchte, welches tatsächlich ungeeignet zum Reinigen durch die Geschirrspülmaschine ist. Besteck- oder Geschirrteile aus diesen Materialien sind bevorzugt manuell zu reinigen.

Ferner erhält der Benutzer herkömmlicherweise auch keine Hinweise zur situativ geeigneten Nutzung von Hilfsmitteln, wie zum Beispiel einer Halterung im Spülbehälter zum Halten eines Joghurtbechers. Ein Joghurtbecher, eingeräumt in eine der Spülgutaufnahmen ohne Halterung, kann sich während des Ablaufs des Spülprogramms drehen und mit Spülflotte volllaufen. Dies vermindert bzw. verhindert den Schritt des Trocknens des Spülguts in der Geschirrspülmaschine. Nach alledem kann sich insbesondere auf Grund solcher herkömmlicherweise fehlenden Hinweise eine suboptimale Beladung des Spülbehälters durch den Benutzer ergeben.

Aufgrund der suboptimalen Beladung des Spülbehälters können sich ein suboptimales Reinigungsergebnis, ein suboptimales Trocknungsergebnis und/oder ein erhöhter Energieverbrauch ergeben.

Herkömmliche Lösungen sind aus der US 2018/0214001 A1, DE 10 2011 087 227 A1, DE 10 048 081 A1, DE 10 2012 223 243 A1 und US 2012/0060875 A1 bekannt.

Vor diesem Hintergrund besteht eine Aufgabe der vorliegenden Erfindung darin, den Betrieb einer Geschirrspülmaschine weiter zu verbessern.

Gemäß einem ersten Aspekt wird ein System vorgeschlagen mit einer Geschirrspülmaschine, insbesondere Haushalts-Geschirrspülmaschine, aufweisend einen durch eine Tür verschließbaren Spülbehälter mit einer Anzahl von Spülgutaufnahmen zur Aufnahme von Spülgut und eine Steuerungsvorrichtung zum Durchführen eines Spülprogramms aus einer Mehrzahl von Spülprogrammen zum Spülen von Spülgut, mit einem optischen Sensor zum Erfassen eines optischen Sensorsignals eines bestimmten Spülguts, mit einer Ermittlungs-Einheit zum Ermitteln einer Spülmöglichkeit des bestimmten Spülguts durch die Geschirrspülmaschine in Abhängigkeit des erfassten Sensorsignals, wobei die Spülmöglichkeit als eine erste positive Spülmöglichkeit ausgebildet ist, die angibt, welches oder welche der Spülprogramme zum Spülen des bestimmten Spülguts verwendbar ist oder sind, als eine zweite positive Spülmöglichkeit ausgebildet ist, die angibt, welches oder welche der Spülprogramme und/oder welches einer Anzahl von Hilfsmitteln zum Spülen des bestimmten Spülguts verwendbar sind, oder als eine negative Spülmöglichkeit ausgebildet ist, die angibt, dass die Geschirrspülmaschine ungeeignet zum Spülen des bestimmten Spülguts ist, und mit einer Ausgabe-Einheit zum Ausgeben einer Empfehlung an den Benutzer basierend auf der ermittelten Spülmöglichkeit.

Die zweite positive Spülmöglichkeit gibt vorzugsweise an, welches oder welche der Spülprogramme und zusätzlich welches einer Anzahl von Hilfsmitteln zum Spülen des bestimmten Spülguts verwendbar sind.

Die Ausgabe-Einheit umfasst insbesondere eine visuelle und/oder auditive Ausgabe. Beispielsweise umfasst die Ausgabe-Einheit einen Bildschirm und/oder einen Lautsprecher. Dabei kann die Ausgabe-Einheit dazu eingerichtet sein, zum Ausgeben der Empfehlung an den Benutzer eine Augmented-Reality-Darstellung oder eine Virtual-Reality-Darstellung zu verwenden.

Bei dem vorliegenden System wird abhängig von dem aktuell zu spülenden Spülgut, erfasst durch das optische Sensorsignal, eine entsprechende Spülmöglichkeit, nämlich die erste positive Spülmöglichkeit, die zweite positive Spülmöglichkeit oder die negative Spülmöglichkeit, ermittelt und abhängig von der ermittelten Spülmöglichkeit eine entsprechende Empfehlung an den Benutzer ausgegeben.

Handelt es sich bei dem zu spülenden Spülgut beispielsweise um ein Weinglas oder eine Mehrzahl von Weingläsern, so kann dem Benutzer mittels des optischen Sensors, der Ermittlungs-Einheit und der Ausgabeeinheit empfohlen werden, ein Glas-Spülprogramm zu wählen. Der Benutzer kann das empfohlene Glas-Spülprogramm mittels einer entsprechenden Benutzereingabe anwählen und die Steuerungsvorrichtung führt dann das angewählte Glasspülprogramm für die Weingläser aus. Somit ist der Betrieb der Geschirrspülmaschine optimiert. Weiterhin ist sich der Benutzer vorteilshafterweise sicher, dass er für seine Weingläser das korrekte Spülprogramm gewählt hat. Durch diese gewonnene Sicherheit erhöht sich auch der Bedienkomfort für den Benutzer.

Durch die für den Benutzer automatisch generierte Empfehlung wird der Betrieb der Geschirrspülmaschine verbessert. Die automatisch generierte und an den Benutzer ausgegebene Empfehlung hilft dem Benutzer dabei, die Geschirrspülmaschine optimal zu beladen, und dies abhängig von dem jeweiligen aktuellen Spülgut, mit dem der Benutzer die Geschirrspülmaschine beladen möchte. Eine optimale Beladung der Geschirrspülmaschine bewirkt ein optimiertes Reinigungsergebnis, ein optimiertes Trocknungsergebnis sowie eine Optimierung des Energieverbrauchs.

Die Steuerungsvorrichtung kann hardwaretechnisch und/oder auch softwaretechnisch implementiert sein. Die Steuerungsvorrichtung ist insbesondere in der Geschirrspülmaschine integriert. Alternativ kann die Steuerungsvorrichtung auch außerhalb der Geschirrspülmaschine angeordnet sein. Bei einer hardwaretechnischen Implementierung kann die Steuerungsvorrichtung zum Beispiel als Computer oder als Mikroprozessor ausgebildet sein. Bei einer softwaretechnischen Implementierung kann die Steuerungsvorrichtung als Computerprogrammprodukt, als eine Funktion, als eine Routine, als Teil eines Programmcodes oder als ausführbares Objekt ausgebildet sein.

Die Steuerungsvorrichtung ist dazu eingerichtet, ein Spülprogramm aus einer Mehrzahl von Spülprogrammen zum Spülen des Spülguts durchzuführen. Ein Spülprogramm umfasst beispielsweise verschiedene Teilprogrammschritte, wie beispielsweise ein Vorspülen, ein Reinigen, ein Klarspülen und/oder ein Trocknen. Verschiedene Spülprogramme unterscheiden sich beispielsweise in einer Reihenfolge und/oder Art der Teilprogrammschritte, sowie in verschiedenen Betriebsparametern, wie beispielsweise einer Dauer und/oder Spülflottentemperatur eines oder mehrerer Teilprogrammschritte.

Spülgut wird zum Spülen mit der Haushaltsgeschirrspülmaschine in der Spülkammer, insbesondere auf einer oder mehreren Spülgutaufnahmen, angeordnet. Das Spülgut umfasst insbesondere verschiedenes Geschirr, Besteck und/oder Werkzeuge, welche der Zubereitung, der Lagerung und/oder dem Verzehr von Speisen dienen. Dies sind beispielsweise Teller, Töpfe, Tassen, Messer, Gläser, Schüsseln und dergleichen mehr.

Erfindungsgemäß ist die Ermittlungs-Einheit im Falle der Ermittlung der negativen Spülmöglichkeit weiter dazu eingerichtet, zusätzlich eine Empfehlung für eine alternative Reinigung des bestimmten Spülguts zu ermitteln, wobei die Ausgabe-Einheit zum Ausgeben der Empfehlung für die alternative Reinigung eingerichtet ist.

Im Falle der negativen Spülmöglichkeit kann das bestimmte Spülgut mit der vorliegenden Geschirrspülmaschine nicht bzw. nicht zufriedenstellend gespült werden. Folglich gibt die Ausgabe-Einheit dem Benutzer eine Empfehlung oder einen Hinweis für eine alternative Reinigung aus.

Gemäß einer weiteren Ausführungsform umfasst die Empfehlung für eine alternative Reinigung eine manuelle Reinigung des bestimmten Spülguts. Hierbei kann beispielsweise die Verwendung eines bestimmten Pflegemittels oder auch eines bestimmten Putztuchs, beispielsweise eines Silberputztuchs, für das bestimmte Spülgut empfohlen werden.

Gemäß einer weiteren Ausführungsform umfasst die Anzahl von Hilfsmitteln eine Anzahl von Zusatzfunktionen, zum Beispiel ein Glas-Spülprogramm.

Gemäß einer weiteren Ausführungsform ist die Ermittlungs-Einheit im Falle der Ermittlung der zweiten positiven Spülmöglichkeit dazu eingerichtet, zumindest eine bestimmte Zusatzfunktion der Anzahl von Zusatzfunktionen in Abhängigkeit des erfassten optischen Sensorsignals auszuwählen. Dabei ist die Ausgabe-Einheit dazu eingerichtet, eine Empfehlung zur Verwendung der zumindest einen ausgewählten Zusatzfunktion an den Benutzer auszugeben.

Gemäß einer weiteren Ausführungsform umfasst die Anzahl von Hilfsmitteln eine Anzahl von Zubehörteilen umfassend zumindest eine Halterung zum Halten eines Spülguts eines bestimmten ersten Spülguttyps und/oder zumindest eine Ablage zum Ablegen eines Spülguts eines bestimmten zweiten Spülguttyps.

Beispielsweise ein Joghurtbecher kann ein Beispiel für ein Spülgut des ersten Spülguttyps sein. Aufgrund des geringen Eigengewichts neigt ein Joghurtbecher dazu, sich während des Ablaufs des Spülprogramms aufgrund der auftreffenden Sprühstrahlen zu drehen und mit Spülflotte vollzulaufen Hierbei kann empfohlen werden, den Joghurtbecher in einer Halterung innerhalb des Spülgutbehälters anzubringen, so dass sich dieser während des Ablaufs des Spülprogramms nicht drehen kann und nicht mit Spülflotte volllaufen kann. Ein Spülgut des zweiten Spülguttyps ist beispielsweise ein Rotweinglas. Für Rotweingläser gibt es spezifische Ablagen für den Spülgutbehälter, deren Nutzung dem Benutzer durch die Ausgabe-Einheit empfohlen werden kann.

Gemäß einer weiteren Ausführungsform ist die Ermittlungs-Einheit im Falle der Ermittlung der zweiten positiven Spülmöglichkeit dazu eingerichtet, zumindest eines der Zubehörteile in Abhängigkeit des erfassten optischen Sensorsignals auszuwählen. Dabei ist die Ausgabe-Einheit dazu eingerichtet, eine Empfehlung zur Verwendung des zumindest einen ausgewählten Zubehörteils an den Benutzer auszugeben.

Gemäß einer weiteren Ausführungsform umfasst die Anzahl von Hilfsmitteln eine Anzahl von Sprüheinrichtungen. Insbesondere umfasst die Anzahl von Sprüheinrichtungen einen oder mehrere Sprüharme und/oder Spezialdüsen.

Durch eine entsprechende Benutzereingabe kann der Benutzer dann das empfohlene Hilfsmittel anwählen und das angewählte Hilfsmittel kann von der Steuerungsvorrichtung während des Ablaufs des Spülprogramms angesteuert werden.

Gemäß einer weiteren Ausführungsform ist die Ermittlungs-Einheit im Falle der Ermittlung der zweiten positiven Spülmöglichkeit dazu eingerichtet, zumindest eine der Spezialdüsen in Abhängigkeit des erfassten optischen Sensorsignals auszuwählen, wobei die Ausgabe-Einheit dazu eingerichtet ist, eine Empfehlung zur Verwendung der zumindest einen ausgewählten Spezialdüse an den Benutzer auszugeben.

Gemäß einer weiteren Ausführungsform umfasst der optische Sensor eine Kamera, wobei das optische Sensorsignal ein Bild und/oder ein Video des Spülbehälters umfasst.

Gemäß einer weiteren Ausführungsform integriert die Geschirrspülmaschine den optischen Sensor, die Ermittlungs-Einheit und die Ausgabe-Einheit.

Gemäß einer weiteren Ausführungsform weist das System eine zu der Geschirrspülmaschine externe Einrichtung auf, welche zumindest den optischen Sensor integriert.

Gemäß einer weiteren Ausführungsform integriert die externe Einrichtung den optischen Sensor und die Ermittlungs-Einheit.

Gemäß einer weiteren Ausführungsform integriert die externe Einrichtung den optischen Sensor und die Ausgabe-Einheit.

Gemäß einer weiteren Ausführungsform integriert die externe Einrichtung den optischen Sensor, die Ermittlungs-Einheit und die Ausgabe-Einheit.

Gemäß einer weiteren Ausführungsform sind die Ermittlungs-Einheit und die Ausgabe-Einheit als Teil einer auf der externen Einrichtung installierbaren App ausgebildet.

Die externe Einrichtung ist insbesondere ein Mobilgerät. Das Mobilgerät ist beispielsweise ein Smartphone, ein Tablet oder ein Tablet-Computer. Die App kann auch als Applikation, Anwendungssoftware oder Anwendungsprogramm bezeichnet werden. Die App kann insbesondere als ein Programm, als ein Computerprogramm, als eine Software, als ein Computerprogrammprodukt, als eine Funktion, als eine Routine, als Teil eines Programmcodes oder als ausführbares Objekt ausgebildet sein.

Insbesondere umfasst die Geschirrspülmaschine eine Kommunikations-Einheit, die beispielsweise mittels eines Netzwerks mit der externen Einrichtung und damit mit der auf der externen Einrichtung installierten App koppelbar ist. Das Netzwerk umfasst dabei insbesondere ein Mobilfunknetzwerk, ein WLAN und/oder ein weiteres kabelloses oder kabelgebundenes Datennetzwerk.

Gemäß einer weiteren Ausführungsform ist die Ausgabe-Einheit dazu eingerichtet, zum Ausgeben der Empfehlung an den Benutzer eine Augmented-Reality-Darstellung oder eine Virtual-Reality-Darstellung zu verwenden.

Wenn beispielsweise die Ausgabe-Einheit auf einem Smartphone des Benutzers oder einem Tablet des Benutzers ausgebildet ist, so ist eine Virtual-Reality-Darstellung besonders geeignet, den Benutzer optimal beim Beladen der Geschirrspülmaschine anzuleiten. Ist beispielsweise die Ausgabe-Einheit auf einer AR-Brille integriert, so ist die Augmented-Reality-Darstellung besonders vorteilhaft, den Benutzer beim Beladen der Geschirrspülmaschine zu unterstützen.

Gemäß einem zweiten Aspekt wird ein System für eine Geschirrspülmaschine, insbesondere Haushalts-Geschirrspülmaschine, mit einem durch eine Tür verschließbaren Spülbehälter mit einer Anzahl von Spülgutaufnahmen zur Aufnahme von Spülgut und mit einer Steuerungsvorrichtung zum Durchführen eines Spülprogramms aus einer Mehrzahl von Spülprogrammen zum Spülen von Spülgut vorgeschlagen. Dabei umfasst das System einen optischen Sensor zum Erfassen eines optischen Sensorsignals eines bestimmten Spülguts, eine Ermittlungs-Einheit zum Ermitteln einer Spülmöglichkeit des bestimmten Spülguts durch die Geschirrspülmaschine in Abhängigkeit des erfassten Sensorsignals, wobei die Spülmöglichkeit als eine erste positive Spülmöglichkeit ausgebildet ist, die angibt, welches oder welche der Spülprogramme zum Spülen des bestimmten Spülguts verwendbar ist oder sind, als eine zweite positive Spülmöglichkeit ausgebildet ist, die angibt, welches oder welche der Spülprogramme und/oder welches einer Anzahl von Hilfsmitteln zum Spülen des bestimmten Spülguts verwendbar sind, oder als eine negative Spülmöglichkeit ausgebildet ist, die angibt, dass die Geschirrspülmaschine ungeeignet zum Spülen des bestimmten Spülguts ist, und eine Ausgabe-Einheit zum Ausgeben einer Empfehlung an den Benutzer basierend auf der ermittelten Spülmöglichkeit aufweist.

Gemäß einem dritten Aspekt wird ein Verfahren zum Betreiben einer Geschirrspülmaschine, insbesondere Haushalts-Geschirrspülmaschine, mit einem durch eine Tür verschließbaren Spülbehälter mit einer Anzahl von Spülgutaufnahmen zur Aufnahme von Spülgut und mit einer Steuerungsvorrichtung zum Durchführen eines Spülprogramms aus einer Mehrzahl von Spülprogrammen zum Spülen von Spülgut vorgeschlagen. Das Verfahren umfasst die folgenden Schritte:
Erfassen eines optischen Sensorsignals eines bestimmten Spülguts mittels eines optischen Sensors,
Ermitteln einer Spülmöglichkeit des bestimmten Spülguts durch die Geschirrspülmaschine in Abhängigkeit des erfassten Sensorsignals, wobei die Spülmöglichkeit als eine erste positive Spülmöglichkeit ausgebildet ist, die angibt, welches oder welche der Spülprogramme zum Spülen des bestimmten Spülguts verwendbar ist oder sind, als eine zweite positive Spülmöglichkeit ausgebildet ist, die angibt, welches oder welche der Spülprogramme und/oder welches einer Anzahl von Hilfsmitteln zum Spülen des bestimmten Spülguts verwendbar sind, oder als eine negative Spülmöglichkeit ausgebildet ist, die angibt, dass die Geschirrspülmaschine ungeeignet zum Spülen des bestimmten Spülguts ist, und
Ausgeben einer Empfehlung an den Benutzer basierend auf der ermittelten Spülmöglichkeit.

Die zweite positive Spülmöglichkeit gibt vorzugsweise an, welches oder welche der Spülprogramme und zusätzlich welches einer Anzahl von Hilfsmitteln zum Spülen des bestimmten Spülguts verwendbar sind.

Die für das vorgeschlagene System beschriebenen Ausführungsformen und Merkmale gelten für das vorgeschlagene Verfahren entsprechend.

Gemäß einem vierten Aspekt wird ein Computerprogrammprodukt vorgeschlagen, welches auf einer programmgesteuerten Einrichtung die Durchführung des wie oben erläuterten Verfahrens veranlasst.

Ein Computerprogrammprodukt, wie z.B. ein Computerprogramm-Mittel, kann beispielsweise als Speichermedium, wie z.B. Speicherkarte, USB-Stick, CD-ROM, DVD, oder auch in Form einer herunterladbaren Datei von einem Server in einem Netzwerk bereitgestellt oder geliefert werden. Dies kann zum Beispiel in einem drahtlosen Kommunikationsnetzwerk durch die Übertragung einer entsprechenden Datei mit dem Computerprogrammprodukt oder dem Computerprogramm-Mittel erfolgen.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
- Fig. 1: zeigt eine schematische perspektivische Ansicht eines Ausführungsbeispiels eines Systems mit einer Haushaltsgeschirrspülmaschine;
- Fig. 2: zeigt eine schematische Ansicht eines weiteren Ausführungsbeispiels eines Systems mit einer Haushaltsgeschirrspülmaschine und einer externen Einrichtung; und
- Fig. 3: zeigt ein schematisches Blockschaltbild eines Ausführungsbeispiels eines Verfahrens zum Betreiben einer Haushaltsgeschirrspülmaschine.

In den Figuren sind gleiche oder funktionsgleiche Elemente mit denselben Bezugszeichen versehen worden, sofern nichts anderes angegeben ist.

Fig. 1 zeigt eine schematische perspektivische Ansicht eines Ausführungsbeispiels eines Systems mit einer Haushaltsgeschirrspülmaschine 1. Die Haushaltsgeschirrspülmaschine 1 umfasst einen Spülbehälter 2, der durch eine Tür 3, insbesondere wasserdicht, verschließbar ist. Hierzu kann zwischen der Tür 3 und dem Spülbehälter 2 eine Dichteinrichtung vorgesehen sein (nicht dargestellt). Der Spülbehälter 2 ist vorzugsweise quaderförmig. Der Spülbehälter 2 kann in einem Gehäuse der Haushaltsgeschirrspülmaschine 1 angeordnet sein. Der Spülbehälter 2 und die Tür 3 können eine Spülkammer 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushaltsgeschirrspülmaschine 1 weist ferner zumindest eine Spülgutaufnahme 12, 13, 14 auf. Vorzugsweise können mehrere, beispielsweise drei, Spülgutaufnahmen 12, 13, 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12, 13, 14 übereinander in dem Spülbehälter 2 angeordnet. Jede Spülgutaufnahme 12, 13,14 ist wahlweise in den Spülbehälter 2 hinein- oder aus diesem herausverlagerbar. Insbesondere ist jede Spülgutaufnahme 12, 13, 14 in einer Einschubrichtung E in den Spülbehälter 2 hineinschiebbar und entgegen der Einschubrichtung E in einer Auszugsrichtung A aus dem Spülbehälter 2 herausziehbar.

Ein als Kamera ausgebildeter optischer Sensor 110 ist an der Tür 3 so angeordnet, dass dieser zum Erfassen eines optischen Sensorsignals eines bestimmten, in den Spülbehälter 2 einbringbaren Spülguts eingerichtet ist.

Der optische Sensor 110 kann auch an einer anderen Stelle der Geschirrspülmaschine 1, beispielsweise an einer Außenhaut der Geschirrspülmaschine 1, angeordnet sein. Dabei ist der optische Sensor 110 insbesondere derart angeordnet, dass er ein Bild eines Spülguts aufnehmen kann, welches der vor der Geschirrspülmaschine stehende Benutzer in seinen Händen hält.

Die Haushaltsgeschirrspülmaschine 1 weist zudem eine Steuerungsvorrichtung 100, eine Ermittlungs-Einheit 120 und eine Ausgabe-Einheit 130 auf, welche an der Tür 3 angeordnet sind.

Die Steuerungsvorrichtung 100 ist dazu eingerichtet, ein Spülprogramm aus einer Mehrzahl von Spülprogrammen zum Spülen von Spülgut in dem Spülbehälter 2 auszuführen.

Die Ermittlungs-Einheit 120 ist dazu eingerichtet, eine Spülmöglichkeit des bestimmten Spülguts durch die Geschirrspülmaschine 1 in Abhängigkeit des erfassten Sensorsignals zu ermitteln. Dabei ist die Spülmöglichkeit als eine erste positive Spülmöglichkeit, als eine zweite positive Spülmöglichkeit oder als eine negative Spülmöglichkeit ausgebildet.

Die erste positive Spülmöglichkeit gibt an, welches oder welche der Spülprogramme zum Spülen des bestimmten Spülguts verwendbar ist oder sind.

Die zweite positive Spülmöglichkeit gibt an, welches oder welche der Spülprogramme und/oder welches einer Anzahl von Hilfsmitteln zum Spülen des bestimmten Spülguts verwendbar sind. Insbesondere gibt die zweite positive Spülmöglichkeit an, welches oder welche der Spülprogramme und zusätzlich welches der Anzahl von Hilfsmitteln zum Spülen des bestimmten Spülguts verwendbar sind.

Die negative Spülmöglichkeit gibt hingegen an, dass die Geschirrspülmaschine 1 ungeeignet zum Spülen des bestimmten Spülguts ist. Folglich kann das bestimmte Spülgut mit der vorliegenden Geschirrspülmaschine 1 nicht bzw. nicht zufriedenstellend gespült werden.

Die Ausgabe-Einheit 130 ist dazu eingerichtet, eine Empfehlung an den Benutzer basierend auf der ermittelten Spülmöglichkeit auszugeben. Ermittelt die Ermittlungs-Einheit 120 beispielsweise die erste positive Spülmöglichkeit, so gibt die Ausgabe-Einheit 130 an den Benutzer eine Empfehlung für das anzuwendende Spülprogramm aus. Der Benutzer kann dann über eine Benutzereingabe das empfohlene Spülprogramm anwählen und die Steuerungsvorrichtung 100 führt dann dieses angewählte Spülprogramm aus.

Wenn die Ermittlungs-Einheit 120 die zweite positive Spülmöglichkeit ermittelt, so gibt die Ausgabe-Einheit 130 beispielsweise eine Empfehlung für ein Spülprogramm und zusätzlich ein Hilfsmittel zum Spülen des bestimmten Spülguts aus. Über eine entsprechende Benutzereingabe kann dann der Benutzer das empfohlene Spülprogramm und/oder das empfohlene Hilfsmittel anwählen, was im Folgenden durch die Steuerungsvorrichtung 100 ausgeführt wird.

Wenn beispielsweise das vorgeschlagene Hilfsmittel eine oder mehrere Spezialdüsen des Spülbehälters 2 sind, so kann der Benutzer diese über seine Benutzereingabe anwählen und die Steuerungsvorrichtung 100 steuert dann diese Spezialdüsen während des Ablaufs des ausgewählten Spülprogramms entsprechend an. Allgemein gesprochen kann die Ermittlungs-Einheit 120 im Falle der Ermittlung der zweiten positiven Spülmöglichkeit dazu eingerichtet sein, zumindest eine der Spezialdüsen in Abhängigkeit des erfassten optischen Sensorsignals auszuwählen, wobei dann die Ausgabe-Einheit 130 eine Empfehlung zur Verwendung dieser zumindest einen ausgewählten Spezialdüse an den Benutzer ausgibt.

Wenn die Ermittlungs-Einheit 120 aber die negative Spülmöglichkeit für das bestimmte Spülgut ermittelt, so kann sie zusätzlich eine Empfehlung für eine alternative Reinigung des bestimmten Spülguts ermitteln. Dabei ist die Ausgabe-Einheit 130 dann dazu eingerichtet, eine Empfehlung für die alternative Reinigung dieses bestimmten Spülguts an den Benutzer auszugeben. Die alternative Reinigung kann eine manuelle Reinigung, beispielsweise mittels eines bestimmten Putztuches, sein. Ferner kann die Anzahl von Hilfsmitteln auch eine Anzahl von Zusatzfunktionen, z. B. ein spezielles Glas-Spülprogramm, umfassen.

Dabei ist die Ermittlungs-Einheit 120 im Falle der Ermittlung der zweiten positiven Spülmöglichkeit vorzugsweise dazu eingerichtet, zumindest eine bestimmte Zusatzfunktion der Anzahl von Zusatzfunktionen in Abhängigkeit des erfassten optischen Sensorsignals auszuwählen. Dann kann die Ausgabe-Einheit 130 eine Empfehlung zur Verwendung der zumindest einen ausgewählten Zusatzfunktion an den Benutzer ausgeben. Der Benutzer kann mit einer entsprechenden Benutzereingabe die empfohlene Zusatzfunktion anwählen oder nicht.

Des Weiteren kann die Anzahl von Hilfsmitteln auch verschiedene Zubehörteile umfassen. Beispiele für Zubehörteile umfassen eine Halterung zum Halten eines Spülguts eines bestimmten ersten Spülguttyps und eine Ablage zum Ablegen eines Spülguts eines bestimmten zweiten Spülguttyps. Ein Beispiel für ein Spülgut eines ersten Spülguttyps ist ein Joghurtbecher. Hier kann empfohlen werden, den Joghurtbecher in einer Halterung innerhalb des Spülgutbehälters 2 anzubringen, damit sich dieser während des Ablaufs des Spülprogramms nicht dreht und mit Spülflotte volllaufen kann. Ein Spülgut des zweiten Spülguttyps ist beispielsweise ein Rotweinglas. Hierzu existieren spezifische Ablagen für Rotweingläser, deren Nutzung dem Benutzer durch die Ausgabe-Einheit 130 empfohlen werden kann.

Des Weiteren kann die Ermittlungs-Einheit 110 vorzugsweise im Falle der Ermittlung der zweiten positiven Spülmöglichkeit dazu eingerichtet sein, zumindest eines der Zubehörteile in Abhängigkeit des erfassten optischen Sensorsignals auszuwählen. Dabei kann dann die Ausgabe-Einheit 130 eine Empfehlung zur Verwendung des zumindest einen ausgewählten Zubehörteils an den Benutzer ausgeben. Ferner kann die Anzahl von Hilfsmitteln auch eine Anzahl von Sprüheinrichtungen in dem Spülbehälter 2, beispielsweise einen Sprüharm oder eine Spezialdüse, umfassen.

Die Ausgabe-Einheit 130 umfasst insbesondere eine visuelle und/oder auditive Ausgabe. Beispielsweise umfasst die Ausgabe-Einheit 130 einen Bildschirm und/oder einen Lautsprecher. Auch kann die Ausgabe-Einheit 130 dazu eingerichtet sein, zum Ausgeben der Empfehlung an den Benutzer eine Augmented-Reality-Darstellung oder eine Virtual-Reality-Darstellung zu verwenden.

In Fig. 2 ist eine schematische Ansicht eines weiteren Ausführungsbeispiels eines Systems mit einer Geschirrspülmaschine 1 und einer externen Einrichtung 200 dargestellt. Die Geschirrspülmaschine 1 und die externe Einrichtung 200 sind über zumindest ein Netzwerk 300, beispielsweise das Internet, koppelbar. Das Ausführungsbeispiel der Fig. 2 unterscheidet sich von dem Ausführungsbeispiel nach Fig. 1 dahingehend, dass der optische Sensor 110, die Ermittlungs-Einheit 120 und die Ausgabe-Einheit 130 in der externen Einrichtung 200 integriert sind. Die externe Einrichtung 200 ist beispielsweise ein Smartphone oder ein Tablet. Der optische Sensor 110 ist beispielsweise die Kamera des Smartphones oder Tablets. Die Ermittlungs-Einheit 120 und die Ausgabe-Einheit 130 sind beispielsweise zumindest teilweise in einer App integriert, welche auf der externen Einrichtung 200 installiert ist und auf dieser betrieben wird.

Fig. 3 zeigt ein schematisches Blockschaltbild eines Verfahrens zum Betreiben einer Geschirrspülmaschine 1 mit einem durch eine Tür 3 verschließbaren Spülbehälter 2 mit einer Anzahl von Spülgutaufnahmen 12, 13, 14 zur Aufnahme von Spülgut und mit einer Steuerungsvorrichtung 100 zum Durchführen eines Spülprogramms aus einer Mehrzahl von Spülprogrammen zum Spülen von Spülgut. Ein Beispiel einer Haushaltsgeschirrspülmaschine 1 ist in Fig. 1 dargestellt. Das Verfahren der Fig. 3 umfasst die Schritte S1 bis S3:
In Schritt S1 wird ein optisches Sensorsignal eines bestimmten Spülguts mittels eines optischen Sensors 110 erfasst. Beispielsweise hält der vor der Geschirrspülmaschine 1 stehende Benutzer das Spülgut in Händen.
In Schritt S2 wird eine Spülmöglichkeit eines bestimmten Spülguts durch die Geschirrspülmaschine 1 in Abhängigkeit des erfassten Sensorsignals ermittelt. Die Spülmöglichkeit ist als eine erste positive Spülmöglichkeit, als eine zweite positive Spülmöglichkeit oder als eine negative Spülmöglichkeit ausgebildet.

Die erste positive Spülmöglichkeit gibt an, welches oder welche der Spülprogramme zum Spülen des bestimmten Spülguts verwendbar ist oder sind. Die zweite positive Spülmöglichkeit gibt an, welches oder welche der Spülprogramme und/oder welches einer Anzahl von Hilfsmitteln zum Spülen des bestimmten Spülguts verwendbar sind. Die negative Spülmöglichkeit gibt an, dass die vorliegende Geschirrspülmaschine 1 ungeeignet zum Spülen des bestimmten Spülguts ist.

In Schritt S3 wird eine Empfehlung an den Benutzer basierend auf der ermittelten Spülmöglichkeit ausgegeben.

Obwohl die vorliegende Erfindung anhand von Ausführungsbeispielen beschrieben wurde, ist sie vielfältig modifizierbar.

### Verwendete Bezugszeichen:

- 1: Haushaltsgeschirrspülmaschine
- 2: Spülbehälter
- 3: Tür
- 4: Spülkammer
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme
- 13: Spülgutaufnahme
- 14: Spülgutaufnahme
- 100: Steuerungsvorrichtung
- 110: optischer Sensor
- 120: Ermittlungs-Einheit
- 130: Ausgabe-Einheit
- 200: externe Einrichtung
- 300: Netzwerk

- A: Auszugsrichtung
- E: Einschubrichtung
- S1: Verfahrensschritt
- S2: Verfahrensschritt
- S3: Verfahrensschritt

## Patentansprüche

1. System mit einer Geschirrspülmaschine (1), insbesondere Haushalts-Geschirrspülmaschine, aufweisend einen durch eine Tür (3) verschließbaren Spülbehälter (2) zur Aufnahme von Spülgut und eine Steuerungsvorrichtung (100) zum Durchführen eines Spülprogramms aus einer Mehrzahl von Spülprogrammen zum Spülen von Spülgut, mit einem optischen Sensor (110) zum Erfassen eines optischen Sensorsignals eines bestimmten Spülguts, mit einer Ermittlungs-Einheit (120) zum Ermitteln einer Spülmöglichkeit des bestimmten Spülguts durch die Geschirrspülmaschine (1) in Abhängigkeit des erfassten Sensorsignals, wobei die Spülmöglichkeit als eine erste positive Spülmöglichkeit ausgebildet ist, die angibt, welches oder welche der Spülprogramme zum Spülen des bestimmten Spülguts verwendbar ist oder sind, als eine zweite positive Spülmöglichkeit ausgebildet ist, die angibt, welches oder welche der Spülprogramme und/oder welches einer Anzahl von Hilfsmitteln zum Spülen des bestimmten Spülguts verwendbar sind, oder als eine negative Spülmöglichkeit ausgebildet ist, die angibt, dass die Geschirrspülmaschine (1) ungeeignet zum Spülen des bestimmten Spülguts ist, und mit einer Ausgabe-Einheit (130) zum Ausgeben einer Empfehlung an den Benutzer basierend auf der ermittelten Spülmöglichkeit, **dadurch gekennzeichnet, dass** die Ermittlungs-Einheit (120) im Falle der Ermittlung der negativen Spülmöglichkeit weiter dazu eingerichtet ist, zusätzlich eine Empfehlung für eine alternative Reinigung des bestimmten Spülguts zu ermitteln, wobei die Ausgabe-Einheit (130) zum Ausgeben der Empfehlung für die alternative Reinigung eingerichtet ist.

2. System nach Anspruch 1, **dadurch gekennzeichnet, dass** die Empfehlung für eine alternative Reinigung eine manuelle Reinigung des bestimmten Spülguts umfasst.

3. System nach einem der Ansprüche 1 oder 2, **dadurch gekennzeichnet, dass** die Anzahl von Hilfsmitteln eine Anzahl von Zusatzfunktionen, zum Beispiel ein Glas-Spülprogramm, umfasst.

4. System nach Anspruch 3, **dadurch gekennzeichnet, dass** die Ermittlungs-Einheit (120) im Falle der Ermittlung der zweiten positiven Spülmöglichkeit dazu eingerichtet ist, zumindest eine bestimmte Zusatzfunktion der Anzahl von Zusatzfunktionen in Abhängigkeit des erfassten optischen Sensorsignals auszuwählen, wobei die Ausgabe-Einheit (130) dazu eingerichtet ist, eine Empfehlung zur Verwendung der zumindest einen ausgewählten Zusatzfunktion an den Benutzer auszugeben.

5. System nach einem der Ansprüche 1 bis 4, **dadurch gekennzeichnet, dass** die Anzahl von Hilfsmitteln eine Anzahl von Zubehörteilen umfassend zumindest eine Halterung zum Halten eines Spülguts eines bestimmten ersten Spülguttyps und/oder zumindest eine Ablage zum Ablegen eines Spülguts eines bestimmten zweiten Spülguttyps umfasst.

6. System nach Anspruch 5, **dadurch gekennzeichnet, dass** die Ermittlungs-Einheit (120) im Falle der Ermittlung der zweiten positiven Spülmöglichkeit dazu eingerichtet ist, zumindest eines der Zubehörteile in Abhängigkeit des erfassten optischen Sensorsignals auszuwählen, wobei die Ausgabe-Einheit (130) dazu eingerichtet ist, eine Empfehlung zur Verwendung des zumindest einen ausgewählten Zubehörteils an den Benutzer auszugeben.

7. System nach einem der Ansprüche 1 bis 6, **dadurch gekennzeichnet, dass** die Anzahl von Hilfsmitteln eine Anzahl von Sprüheinrichtungen umfasst.

8. System nach Anspruch 7, **dadurch gekennzeichnet, dass** die Ermittlungs-Einheit (120) im Falle der Ermittlung der zweiten positiven Spülmöglichkeit dazu eingerichtet ist, zumindest eine der Spezialdüsen in Abhängigkeit des erfassten optischen Sensorsignals auszuwählen, wobei die Ausgabe-Einheit (130) dazu eingerichtet ist, eine Empfehlung zur Verwendung der zumindest einen ausgewählten Spezialdüse an den Benutzer auszugeben.

9. System nach einem der Ansprüche 1 bis 8, **dadurch gekennzeichnet, dass** der optische Sensor (110) eine Kamera umfasst, wobei das optische Sensorsignal ein Bild und/oder ein Video des bestimmten Spülguts umfasst.

10. System nach einem der Ansprüche 1 bis 9, **dadurch gekennzeichnet, dass** die Geschirrspülmaschine (1) den optischen Sensor (110), die Ermittlungs-Einheit (120) und die Ausgabe-Einheit (130) integriert.

11. System nach einem der Ansprüche 1 bis 9, **dadurch gekennzeichnet, dass** das System eine zu der Geschirrspülmaschine (1) externe Einrichtung (200) aufweist, welche zumindest den optischen Sensor (110) integriert.

12. System nach Anspruch 11, **dadurch gekennzeichnet, dass** die Ermittlungs-Einheit (120) und die Ausgabe-Einheit (130) als Teil einer auf der externen Einrichtung (200) installierbaren App ausgebildet sind.

13. Verfahren zum Betreiben einer Geschirrspülmaschine (1), insbesondere Haushalts-Geschirrspülmaschine, mit einem durch eine Tür (3) verschließbaren Spülbehälter (2) zur Aufnahme von Spülgut und mit einer Steuerungsvorrichtung (100) zum Durchführen eines Spülprogramms aus einer Mehrzahl von Spülprogrammen zum Spülen von Spülgut, mit
Erfassen (S1) eines optischen Sensorsignals eines bestimmten Spülguts mittels eines optischen Sensors (110),
Ermitteln (S2) einer Spülmöglichkeit des bestimmten Spülguts durch die Geschirrspülmaschine (1) in Abhängigkeit des erfassten Sensorsignals, wobei die Spülmöglichkeit als eine erste positive Spülmöglichkeit ausgebildet ist, die angibt, welches oder welche der Spülprogramme zum Spülen des bestimmten Spülguts verwendbar ist oder sind, als eine zweite positive Spülmöglichkeit ausgebildet ist, die angibt, welches oder welche der Spülprogramme und/oder welches einer Anzahl von Hilfsmitteln zum Spülen des bestimmten Spülguts verwendbar sind, oder als eine negative Spülmöglichkeit ausgebildet ist, die angibt, dass die Geschirrspülmaschine (1) ungeeignet zum Spülen des bestimmten Spülguts ist, und
Ausgeben (S3) einer Empfehlung an den Benutzer basierend auf der ermittelten Spülmöglichkeit und **gekennzeichnet durch** ausgeben, im Falle der Ermittlung der negativen Spülmöglichkeit zusätzlich einer Empfehlung für eine alternative Reinigung des bestimmten Spülguts.

14. Computerprogrammprodukt, welches auf einer programmgesteuerten Einrichtung die Durchführung des Verfahrens nach Anspruch 13 veranlasst.

## Claims

1. System with a dishwasher (1), in particular a household dishwasher, having a dishwasher cavity (2), which can be closed off by a door (3), for accommodating items to be washed, and a control device (100) for carrying out one of a number of washing programs for washing items to be washed, with an optical sensor (110) for acquiring an optical sensor signal of a certain item to be washed, with a determining unit (120) for determining a possibility for washing the certain item to be washed by the dishwasher (1) as a function of the acquired sensor signal, wherein the possibility for washing is embodied as a first positive possibility for washing that specifies which one(s) of the washing programs may be used to wash the certain item to be washed, is embodied as a second positive possibility for washing that specifies which one(s) of the washing programs and/or which of a number of aids may be used to wash the certain item to be washed, or is embodied as a negative possibility for washing that specifies that the dishwasher (1) is unsuitable for washing the certain item to be washed, and with an output unit (130) for outputting a recommendation to the user based on the possibility for washing determined, **characterised in that**, in the event of the negative possibility for washing being determined, the determining unit (120) is further configured additionally to determine a recommendation for an alternative cleaning of the item to be washed, wherein the output unit (130) is configured to output the recommendation for the alternative cleaning.

2. System according to claim 1, **characterised in that** the recommendation for an alternative cleaning comprises a manual cleaning of the certain item to be washed.

3. System according to one of claims 1 or 2, **characterised in that** the number of aids comprises a number of additional functions, for example a glass washing program.

4. System according to claim 3, **characterised in that**, in the event of the second positive possibility for washing being determined, the determining unit (120) is configured to select at least one certain additional function out of the number of additional functions as a function of the optical sensor signal acquired, wherein the output unit (130) is configured to output to the user a recommendation to use the at least one selected additional function.

5. System according to one of claims 1 to 4, **characterised in that** the number of aids comprises a number of accessories comprising at least a holder for holding an item to be washed out of a certain first type of items to be washed and/or at least a placement area for placing an item to be washed out of a certain second type of items to be washed.

6. System according to claim 5, **characterised in that**, in the event of the second positive possibility for washing being determined, the determining unit (120) is configured to select at least one of the accessories as a function of the optical sensor signal acquired, wherein the output unit (130) is configured to output to the user a recommendation to use the at least one selected accessory.

7. System according to one of claims 1 to 6, **characterised in that** the number of aids comprises a number of spray facilities.

8. System according to claim 7, **characterised in that**, in the event of the second positive possibility for washing being determined, the determining unit (120) is configured to select at least one of the special nozzles as a function of the optical sensor signal acquired, wherein the output unit (130) is configured to output to the user a recommendation to use the at least one selected special nozzle.

9. System according to one of claims 1 to 8, **characterised in that** the optical sensor (110) comprises a camera, wherein the optical sensor signal comprises an image and/or a video of the certain item to be washed.

10. System according to one of claims 1 to 9, **characterised in that** the dishwasher (1) integrates the optical sensor (110), the determining unit (120) and the output unit (130).

11. System according to one of claims 1 to 9, **characterised in that** the system has a device (200) that is external to the dishwasher (1) and integrates at least the optical sensor (110).

12. System according to claim 11, **characterised in that** the determining unit (120) and the output unit (130) are embodied as part of an app that may be installed on the external device (200).

13. Method for operating a dishwasher (1), in particular a household dishwasher, with a dishwasher cavity (2), which can be closed off by a door (3), for accommodating items to be washed, and with a control device (100) for carrying out one of a number of washing programs for washing items to be washed, comprising
acquiring (S1) by means of an optical sensor (110) an optical sensor signal of a certain item to be washed,
determining (S2) a possibility for washing the certain item to be washed by the dishwasher (1) as a function of the acquired sensor signal, wherein the possibility for washing is embodied as a first positive possibility for washing that specifies which one(s) of the washing programs may be used to wash the certain item to be washed, is embodied as a second positive possibility for washing that specifies which one(s) of the washing programs and/or which of a number of aids may be used to wash the certain item to be washed, or is embodied as a negative possibility for washing that specifies that the dishwasher (1) is unsuitable for washing the certain item to be washed, and
outputting (S3) a recommendation to the user based on the possibility for washing determined and **characterised by** additionally outputting, in the event of the negative possibility for washing being determined, a recommendation for an alternative cleaning of the certain item to be washed.

14. Computer program product which initiates the execution of the method according to claim 13 on a program-controlled device.

## Revendications

1. Système avec un lave-vaisselle (1), en particulier lave-vaisselle ménager, présentant une cuve de lavage (2) pouvant être fermée par une porte (3) pour l'accueil de vaisselle et un dispositif de commande (100) pour l'exécution d'un programme de lavage parmi une pluralité de programmes de lavage pour le lavage de vaisselle, avec un capteur optique (110) pour la détection d'un signal de capteur optique d'une vaisselle déterminée, avec une unité de détermination (120) pour la détermination d'une possibilité de lavage de la vaisselle déterminée par le lave-vaisselle (1) en fonction du signal de capteur détecté, dans lequel la possibilité de lavage est conçue sous la forme d'une première possibilité de lavage positive qui indique lequel ou lesquels des programmes de lavage est ou sont utilisable(s) pour le lavage de la vaisselle déterminée, sous la forme d'une deuxième possibilité de lavage positive qui indique lequel ou lesquels des programmes de lavage et/ou lequel d'un nombre de moyens auxiliaires sont utilisables pour le lavage de la vaisselle déterminée, ou sous la forme d'une possibilité de lavage négative qui indique que le lave-vaisselle (1) est inadapté pour le lavage de la vaisselle déterminée, et avec une unité d'émission (130) pour l'émission d'une recommandation à l'utilisateur sur la base de la possibilité de lavage déterminée, **caractérisé en ce que** l'unité de détermination (120) est en outre aménagée pour déterminer, dans le cas de la détermination de la possibilité de lavage négative, en outre une recommandation pour un lavage alternatif de la vaisselle déterminée, dans lequel l'unité d'émission (130) est aménagée pour émettre la recommandation pour le lavage alternatif.

2. Système selon la revendication 1, **caractérisé en ce que** la recommandation pour un lavage alternatif comprend un lavage manuel de la vaisselle déterminée.

3. Système selon l'une des revendications 1 ou 2, **caractérisé en ce que** le nombre de moyens auxiliaires comprend un nombre de fonctions supplémentaires, par exemple un programme de lavage du verre.

4. Système selon la revendication 3, **caractérisé en ce que** dans le cas de la détermination de la deuxième possibilité de lavage positive, l'unité de détermination (120) est aménagée pour sélectionner au moins une fonction supplémentaire déterminée parmi le nombre de fonctions supplémentaires en fonction du signal de capteur optique détecté, dans lequel l'unité d'émission (130) est aménagée pour émettre une recommandation à l'utilisateur concernant l'utilisation de l'au moins une fonction supplémentaire sélectionnée.

5. Système selon l'une des revendications 1 à 4, **caractérisé en ce que** le nombre de moyens auxiliaires comprend un nombre d'accessoires comprenant au moins un support pour le maintien d'une vaisselle d'un premier type de vaisselle déterminé et/ou au moins un rack de dépose pour la dépose d'une vaisselle d'un deuxième type de vaisselle déterminé.

6. Système selon la revendication 5, **caractérisé en ce que** dans le cas de la détermination de la deuxième possibilité de lavage positive, l'unité de détermination (120) est aménagée pour sélectionner au moins un des accessoires en fonction du signal de capteur optique détecté, dans lequel l'unité d'émission (130) est aménagée pour émettre une recommandation à l'utilisateur concernant l'utilisation de l'au moins un accessoire sélectionné.

7. Système selon l'une des revendications 1 à 6, **caractérisé en ce que** le nombre de moyens auxiliaires comprend un nombre de dispositifs de pulvérisation.

8. Système selon la revendication 7, **caractérisé en ce que** dans le cas de la détermination de la deuxième possibilité de lavage positive, l'unité de détermination (120) est aménagée pour sélectionner au moins une des buses spéciales en fonction du signal de capteur optique détecté, dans lequel l'unité d'émission (130) est aménagée pour émettre une recommandation à l'utilisateur concernant l'utilisation de l'au moins une buse spéciale sélectionnée.

9. Système selon l'une des revendications 1 à 8, **caractérisé en ce que** le capteur optique (110) comprend une caméra, dans lequel le capteur de signal optique comprend une image et/ou une vidéo de la vaisselle déterminée.

10. Système selon l'une des revendications 1 à 9, **caractérisé en ce que** le lave-vaisselle (1) intègre le capteur optique (110), l'unité de détermination (120) et l'unité d'émission (130).

11. Système selon l'une des revendications 1 à 9, **caractérisé en ce que** le système présente un dispositif externe (200) au lave-vaisselle (1), qui intègre au moins le capteur optique (110).

12. Système selon la revendication 11, **caractérisé en ce que** l'unité de détermination (120) et l'unité d'émission (130) sont formées sous forme de partie d'une application pouvant être installée sur le dispositif externe (200).

13. Procédé d'exploitation d'un lave-vaisselle (1), en particulier lave-vaisselle ménager, avec une cuve de lavage (2) pouvant être fermée par une porte (3) pour l'accueil de vaisselle et avec un dispositif de commande (100) pour l'exécution d'un programme de lavage parmi une pluralité de programmes de lavage pour le lavage de vaisselle, avec la détection (S1) d'un signal de capteur optique d'une vaisselle déterminée au moyen d'un capteur optique (110), la détermination (S2) d'une possibilité de lavage de la vaisselle déterminée par le lave-vaisselle (1) en fonction du signal de capteur détecté, dans lequel la possibilité de lavage est conçue sous la forme d'une première possibilité de lavage positive qui indique lequel ou lesquels des programmes de lavage est ou sont utilisable(s) pour le lavage de la vaisselle déterminée, sous la forme d'une deuxième possibilité de lavage positive qui indique lequel ou lesquels des programmes de lavage et/ou lequel d'un nombre de moyens auxiliaires sont utilisables pour le lavage de la vaisselle déterminée, ou sous la forme d'une possibilité de lavage négative qui indique que le lave-vaisselle (1) est inadapté pour le lavage de la vaisselle déterminée, et l'émission (S3) d'une recommandation à l'utilisateur sur la base de la possibilité de lavage déterminée et **caractérisé par** l'émission, dans le cas de la détermination de la possibilité de lavage négative, en outre d'une recommandation pour un lavage alternatif de la vaisselle déterminée.

14. Produit de programme informatique qui, sur un dispositif commandé par programme, provoque l'exécution du procédé selon la revendication 13.
